# DEMANDE DE BREVET EUROPEEN

(11) **EP 4 717 622 A1**
(43) Date de publication de la demande: **01.04.2026**
(21) Numéro de dépôt: 25203892.2
(22) Date de dépôt: 23.09.2025
(51) Int. Cl.: B65D 23/08, G09F 3/04

(54) **ENVELOPPE A VOLET DE DÉTACHEMENT ET RÉCIPIENT ENTOURÉ D'UNE TELLE ENVELOPPE**

(30) Priorité: 26.09.2024 FR 2410298
(71) Demandeur: Sleever International Company, 91420 Morangis (FR)
(72) Inventeur: FRESNEL, Eric, 91420 MORANGIS (FR)
(74) Mandataire: Cabinet Boettcher

(57) **Abrégé**

Enveloppe destinée à entourer au moins un tronçon d'au moins un récipient, l'enveloppe comprenant au moins un ruban (2) principal en matière thermorétractable ayant au moins une direction de rétraction privilégiée.

Selon l'invention, l'enveloppe comporte au moins un volet complémentaire (5) comprenant :
- Une base (6) rapportée sur le ruban principal de sorte à être solidarisée au ruban principal au moins au niveau de chacune des bordures longitudinales du ruban principal, le ruban principal et le volet formant ainsi conjointement un manchon fermé,
- Une languette (7) de préhension prolongeant la base sans être elle-même solidarisée au ruban principal, au moins ladite languette étant dans une matière différente de celle du ruban principal.

L'invention concerne également un récipient entouré d'une telle enveloppe.

## Description

L'invention concerne une enveloppe comprenant un volet présentant une languette de préhension non solidarisée au reste de l'enveloppe.

L'invention concerne également un récipient recouvert d'une telle enveloppe de sécurité.

### ARRIERE PLAN DE L'INVENTION

Dans certains domaines, il importe de prévoir sur des récipients des dispositifs garantissant leur non-ouverture, afin notamment d'éviter des contrefaçons du type délit de remplissage.

Dans le domaine des bouteilles de vins et des spiritueux, il est ainsi connu de surmouler le bouchon à l'aide d'une capsule qui est emboutie sur la bouteille ou qui est sertie sur la bouteille. Toutefois, les contrefacteurs n'ont guère de difficultés à remplacer une capsule initiale par une autre de sorte que la simple capsule de surbouchage n'offre pas une protection suffisante.

Ainsi, afin d'essayer de renforcer la protection, il est également connu de recouvrir le goulot du récipient muni d'un bouchon d'un manchon en matière plastique thermorétractable. Pour ouvrir le récipient, il faut nécessairement enlever le manchon thermorétracté, ce qui impose de détruire celui-ci.

Un tel manchon permet ainsi de sécuriser davantage le récipient associé.

Afin que le consommateur puisse de son côté retirer le manchon sans difficulté, il est connu d'équiper le manchon thermorétractable de prédécoupes ou de micro-perforations définies par des plans de découpe adaptés selon des usages : par exemple deux lignes de perforations parallèles entre elles. L'utilisateur peut ainsi tirer sur la bande délimitée par deux lignes de perforation (que l'on appelle « tirecell ») pour déchirer d'une manière rapide et efficace l'ensemble du manchon.

Toutefois, l'utilisateur se retrouve alors d'un côté avec le manchon et de l'autre avec le tirecell, qu'il faut jeter tous les deux. Or le tirecell est de très faibles dimensions formant ainsi un « micro-déchet » qu'il est difficile de valoriser voire même qui peut aisément se perdre dans l'environnement si le manchon est déchiré à l'extérieur.

Ceci n'est évidemment pas souhaitable d'un point de vue environnemental.

### OBJET DE L'INVENTION

L'invention vise à proposer une nouvelle enveloppe, notamment pour récipients, qui soit plus respectueuse de l'environnement.

L'invention vise également un récipient recouvert d'une telle enveloppe.

### RESUME DE L'INVENTION

En vue de la réalisation au moins partielle de ce but, on propose une enveloppe destinée à entourer au moins un tronçon d'au moins un récipient, l'enveloppe comprenant au moins un ruban principal en matière thermorétractable ayant au moins une direction de rétraction privilégiée.

Selon l'invention, l'enveloppe comporte au moins un volet complémentaire comprenant :
- Une base rapportée sur le ruban principal de sorte à être solidarisée au ruban principal au moins au niveau de chacune des bordures longitudinales du ruban principal, le ruban principal et le volet formant ainsi conjointement un manchon fermé,
- Une languette de préhension prolongeant la base sans être elle-même solidarisée au ruban principal, au moins ladite languette étant dans une matière différente de celle du ruban principal.

Ainsi, lorsqu'un utilisateur souhaite utiliser le récipient, il va venir tirer sur la languette de préhension. La traction effectuée sur le ruban va alors venir déchirer celui-ci par exemple selon une ligne de rupture qui se situe au voisinage d'une zone de jonction de la base du volet sur le ruban principal.

Or comme le volet n'est pas formé par le ruban principal lui-même mais est rapporté sur le ruban principal, le volet va rester solidaire du ruban malgré la rupture du ruban. L'utilisateur retire donc du récipient l'enveloppe en un seul tenant (le volet restant attaché au ruban principal). Le risque de perte dans l'environnement d'une partie de l'enveloppe est donc drastiquement diminué.

De plus, l'enveloppe forme ainsi un déchet plus aisément valorisable.

L'invention permet par conséquent de sécuriser un récipient tout en étant plus écologiquement responsable que les solutions existantes.

Dans la présente demande, une « matière » désigne l'ensemble des matériaux formant le ruban ou le volet. La matière peut ainsi être formée d'un seul matériau ou de plusieurs matériaux, chaque matériau étant lui-même issu d'une composition pouvant comprendre un seul composant ou une pluralité de composants. Ainsi lorsque l'on indique que le ruban est dans une « matière thermorétractable », le ruban peut être formé d'une seule couche ou de plusieurs couches, chaque couche pouvant alors être dans un matériau différent de celui des autres couches. Que le ruban comporte une unique couche ou plusieurs couches, au moins une couche peut être formée d'une composition comprenant un unique composant ou plusieurs composants. Par exemple chaque couche peut être formée à partir d'une composition comprenant un unique type de polymère ou comprenant plusieurs types de polymères. Le même raisonnement s'applique bien entendu au volet.

Pour la présente demande, sauf indication contraire, les températures et caractéristiques indiquées sont associées à la pression atmosphérique.

Optionnellement, le volet dans son ensemble est dans une matière différente de celle du ruban principal. Optionnellement, au moins la languette est dans une matière plastique dont le polymère de base est identique à celui de la matière plastique du ruban.

Optionnellement, le ruban et/ou au moins la languette est en ou à base d'une matière au moins en partie biosourcée. Optionnellement, le ruban et/ou au moins la languette est dans une matière au moins en partie recyclée. Optionnellement, le ruban et/ou au moins la languette est dans une matière compostable.

Optionnellement, les deux bordures longitudinales du ruban ne présentent pas de zone de recouvrement. Optionnellement, le ruban comporte au moins une zone de fragilisation.

Optionnellement, le volet et/ou le ruban comporte au moins une impression.

Optionnellement, le volet porte au moins un élément électronique.

L'invention concerne également un récipient entouré d'une enveloppe telle que précitée.

D'autres caractéristiques et avantages de l'invention ressortiront à la lecture de la description qui suit de modes de réalisation particuliers non limitatifs de l'invention.

### BREVE DESCRIPTION DES DESSINS

L'invention sera mieux comprise à la lumière de la description qui suit en référence aux figures annexées parmi lesquelles :
[Fig. 1] est une vue en perspective schématique d'une enveloppe de sécurité selon un premier mode de réalisation de l'invention ;
[Fig. 2] est une vue schématique de dessus de l'enveloppe représentée à la figure 1 ;
[Fig. 3] est une vue de face d'un ruban déplié de l'enveloppe représentée à la figure 1 ;
[Fig. 4] est une vue de face d'un volet déplié de l'enveloppe représentée à la figure 1 ;
[Fig. 5] est une vue en perspective d'un récipient recouvert par l'enveloppe représentée à la figure 1,
[Fig. 6] est une vue schématique de dessus d'une enveloppe selon un deuxième mode de réalisation de l'invention ;
[Fig. 7] est une vue schématique de dessus d'une enveloppe selon un troisième mode de réalisation de l'invention ;
[Fig. 8] est une vue schématique de dessus d'une enveloppe selon un quatrième mode de réalisation de l'invention ;
[Fig. 9] est une vue schématique de dessus d'une enveloppe selon un cinquième mode de réalisation de l'invention ;
[Fig. 10] La figure 10 est une vue de côté d'une gaine comprenant plusieurs enveloppes telles que celles représentées à la figure 1.

### DESCRIPTION DETAILLEE DE L'INVENTION

En référence aux figures 1 à 5, l'enveloppe 1 selon le premier mode de réalisation de l'invention comporte un ruban 2 principal.

Dans le premier mode de réalisation, le ruban 2 forme à plat un rectangle s'étendant longitudinalement selon un premier axe X et latéralement selon un deuxième axe Y, orthogonal au premier axe X. Le ruban 2 présente ainsi deux extrémités longitudinales 3a, 3b (de part et d'autre du premier axe X) et deux extrémités latérales 4a, 4b (de part et d'autre du deuxième axe Y).

Le ruban 2 est thermorétractable.

Le ruban 2 est ici monocouche, ladite couche étant dans une matière plastique thermorétractable.

Le ruban 2 provient par exemple d'une découpe d'un film dans ladite matière plastique thermorétractable, film ayant été étiré pour lui donner une seule direction de rétraction privilégiée ou plusieurs directions de rétraction privilégiées. Au moins une direction de rétraction privilégiée est de préférence selon la direction X ou selon la direction Y.

Le ruban 2 est par exemple à base de, ou en, polyester comme du Polytéréphtalate d'éthylène (plus connu sous l'acronyme PET) ou de l'acide polylactique (plus connu sous l'acronyme PLA).

Quelle que soit la matière du ruban 2, elle peut être formée à partir d'une composition comprenant au moins une portion de matière recyclée. Pour 100 parts de composition, la composition comprend entre 0 et 100 parts en poids de matière recyclée et par exemple entre 0 et 60 parts en poids de matière recyclée et par exemple entre 0 et 50 parts en poids de matière recyclée et par exemple entre 0 et 30 parts en poids de matière recyclée et par exemple entre 0 et 20 parts en poids de matière recyclée. Ladite matière recyclée peut être pré ou post-consommateur.

Le ruban 2 peut être ainsi compostable selon le matériau utilisé.

Par ailleurs, l'enveloppe 1 comporte au moins un volet 5 complémentaire associé au ruban 2 précité.

Le volet 5 comporte à cet effet une base 6 prolongée d'une languette 7. De préférence, le volet 5 est d'une seule pièce. La base 6 et la languette 7 sont donc d'un seul tenant. De préférence, il n'y a donc pas de jonction physique entre la base 6 et la languette 7. Tout le volet 5 est donc d'ici dans un même matériau.

Dans le premier mode de réalisation, le volet 5 forme à plat un rectangle s'étendant longitudinalement selon un premier axe A et latéralement selon un deuxième axe B, orthogonal au premier axe A. Le volet 5 présente ainsi deux extrémités longitudinales 8a, 8b (de part et d'autre du premier axe A) et deux extrémités latérales 9a, 9b (de part et d'autre du deuxième axe B).

Le volet 5 est rapporté sur le ruban 2 de sorte à être solidarisée au ruban 2. On comprend donc que le volet 5 et le ruban 2 ne sont pas d'une seule pièce. Ainsi le volet 5 et le ruban 2 ne sont pas d'un seul tenant. Il existe bien une jonction physique entre le volet 5 et le ruban 2.

Le volet 5 est par ailleurs défini de sorte que sa hauteur (considérée selon le premier axe A) est ici égale (à plus ou moins 2%) à la hauteur (considérée selon le deuxième axe Y) du ruban 2.

Le volet 5 est rapporté sur le ruban 2 de sorte que son premier axe A s'étende parallèlement au deuxième axe Y du ruban 2 et/ou de sorte que son deuxième axe B s'étende parallèlement au premier axe X du ruban 2.

Le volet 5 est optionnellement plus haut que large lorsqu'il est en place sur le ruban 2.

Le volet 5 est par ailleurs rapporté de sorte que le ruban 2 et le volet 5 forment conjointement un manchon 10 fermé. Ce manchon 10 fermé s'étend ainsi longitudinalement selon une direction axiale D qui est parallèle ici au premier axe A et au deuxième axe Y.

Avant sa mise en place sur un récipient R, le manchon 10 est conditionné à plat : il présente donc deux plis 11, 12 lui permettant de s'aplatir. De préférence, ces plis 11, 12 s'étendent parallèlement entre eux. De préférence ces plis 11, 12 s'étendent parallèlement à la direction axiale D et/ou au premier axe A et/ou au deuxième axe Y.

De préférence, les deux plis 11, 12 sont formés au niveau du ruban 2. Le volet 5 n'est ainsi pas plié.

De préférence, le ruban 2 est plié de sorte à présenter un flanc central 13 prolongé d'un premier côté par un premier panneau 14 (le premier pli 11 séparant le flanc central 13 du premier panneau 14) et d'un deuxième côté par un deuxième panneau 15 (le deuxième pli 12 séparant le flanc central 13 du deuxième panneau 15). Le flanc central 13 est ainsi encadré de part et d'autre par les panneaux 14, 15. On comprend donc que les panneaux 14, 15 s'étendent de part et d'autre du flanc central 13 selon le premier axe X. De préférence, les plis 11, 12 sont tels que la longueur (selon le premier axe X) du flanc central 13 est égale (à plus ou moins 2%) à la somme cumulée des deux longueurs (selon le premier axe X) des deux panneaux 14, 15. De préférence, les deux panneaux 14, 15 sont identiques. En particulier, la longueur des panneaux (selon le premier axe X) est ici identique. Le ruban 2 est optionnellement plié de manière symétrique. Le ruban 2 est optionnellement symétrique.

Dans le cas du premier mode de réalisation, le ruban 2 est plié de sorte à demeurer ouvert. Un espacement 16 est ainsi présent entre ses deux extrémités longitudinales 3a, 3b. Cet espacement 16 a par exemple une longueur (selon le premier axe X) comprise dans l'intervalle ]0 ; 5 millimètres] et de préférence dans l'intervalle ]0 ; 4 millimètres] et de préférence dans l'intervalle ]0 ; 3 millimètres].

En revanche, le volet 5 est agencé sur le ruban 2 de sorte à venir recouvrir cet espacement 16. Ainsi, le volet 5 et le ruban 2 forment le manchon 10 qui lui est bien fermé. Bien entendu le volet 5 recouvre l'espacement via l'extérieur du ruban 2 (par opposition à l'intérieur du ruban 2 destiné à venir reposer contre le récipient R). Dans le cas présent, c'est la base 6 qui vient refermer cet espacement 16. La base 6 est ainsi solidarisée aux deux panneaux 14, 15.

Par exemple, la base 6 comporte un premier pan de jonction 17 et un deuxième pan de jonction 18. De préférence, ces deux pans de jonction 17, 18 s'étendent parallèlement entre eux. Ces pans de jonction 17, 18 dessinent ici des rectangles sur la base 6. On comprend que ces pans de jonction 17, 18 sont d'une pièce avec le reste de la base 6 et ne sont définis ici que pour expliciter la solidarisation de la base 6 au ruban 2.

De préférence, ces deux pans de jonctions 17, 18 s'étendent sur toute la hauteur (selon le premier axe A) de la base 6. De préférence, un premier pan de jonction 17 forme une première bordure latérale de la base 6 et de préférence un deuxième pan de jonction 18 forme une deuxième bordure latérale de la base 6. Les deux pans 17, 18 forment ainsi les bordures (selon le deuxième axe B) de la base 6. La largeur d'au moins l'un des pans de jonction 17, 18 (selon le deuxième axe B) est par exemple compris entre 1 et 5 millimètres et est par exemple compris entre 2 et 3 millimètres. De préférence, les deux pans de jonction 17, 18 sont identiques entre eux.

De manière correspondante, le ruban 2 comporte un premier pan de jonction 19 et un deuxième pan de jonction 20. De préférence, ces deux pans de jonction 19, 20 s'étendent parallèlement entre eux. De préférence, ces deux pans de jonction 19, 20 s'étendent parallèlement entre eux. Ces pans de jonction 19, 20 dessinent ici des rectangles sur la base 6. On comprend que ces pans de jonction 19, 20 sont d'une pièce avec le reste du ruban 2 et ne sont définis ici que pour expliciter la solidarisation de la base 6 au ruban 2.

De préférence, ces deux pans de jonction 19, 20 s'étendent sur toute la hauteur (selon le deuxième axe Y) du ruban 2. De préférence, un premier pan de jonction 19 forme une première bordure longitudinale du ruban 2 et un deuxième pan de jonction 20 forme une deuxième bordure longitudinale du ruban 2. Les deux pans 19, 20 forment ainsi les bordures (selon le premier axe X) du ruban 2. On comprend donc que ce sont ces deux bordures qui encadrent l'espacement 16 et se retrouvent en vis-à-vis lorsque le ruban 2 est plié. La largeur d'au moins l'un des pans de jonction 19, 20 (selon le premier axe X) est par exemple compris entre 1 et 5 millimètres et par exemple compris entre 2 et 3 millimètres. De préférence, les deux pans de jonction 19, 20 sont identiques entre eux.

La base 6 est solidarisée au ruban 2 au niveau de leurs pans de jonction respectifs, un respectif des pans de jonction 17, 18 de la base 6 reposant sur un autre respectif des pans de jonction 19, 20 du ruban 2. On rappelle que la base 6 est solidarisée au ruban 2 à l'extérieur de celui-ci.

La base 6 est de préférence scellée sur le ruban 2. A cet effet, la base 6 est par exemple collée chimiquement (par exemple par de la colle solvant) et/ou thermiquement (par chauffage local par exemple selon le principe générique d'assemblage sans apport de matière par diffusion intermoléculaire) au ruban 2.

En revanche, la languette 7 est laissée libre et n'est ainsi pas solidarisée au ruban 2. Le volet 5 étant agencé à l'extérieur du ruban 2, la languette 7 demeure donc accessible par un utilisateur même si l'enveloppe 1 est en place sur le récipient R. En particulier, la languette 7 dépasse du reste de l'enveloppe 1 puisqu'elle n'est pas scellée au ruban 2. La languette 7 forme ainsi une bordure libre du volet 5.

De préférence, la languette 7 présente une même hauteur que la base 6 (selon le premier axe A).

Sur un autre aspect, au moins la languette 7, et de préférence ici tout le volet 5, est dans une matière différente de celle du ruban 2.

On rappelle qu'un produit thermorétractable (comme le ruban 2 dans le cas présent) va subir une déformation lorsqu'il est exposé à une température supérieure à sa température de transition vitreuse. En particulier, le produit va se rétracter (déformation négative) dans sa ou ses directions d'étirement et va s'étendre (déformation positive) dans une direction normale à sa ou à ses directions d'étirement.

Par exemple, si le ruban 2 est exposé à une température supérieure de 10 degrés Celsius à sa température de transition vitreuse, sa déformation négative sera supérieure à 5%.

Dans le cas présent, le volet 5 ne doit pas subir les mêmes déformations que le ruban 2 lors de la rétraction de celui-ci.

Ainsi, la matière du volet 5 doit être choisie en conséquence.

Par exemple, le volet 5 n'est pas en une matière thermorétractable ou bien est dans une matière thermorétractable dont la température de transition vitreuse est supérieure à celle du ruban 2 et de préférence largement supérieure à celle du ruban 2. Par « largement » on entend que la température de transition vitreuse du volet 5 est supérieure à au moins 60 degrés Celsius de celle du ruban 2 et par exemple supérieure à au moins 100 degrés Celsius.

Par exemple, le volet 5 est en une matière telle que le volet 5 est thermostable à la température de transition vitreuse du ruban 2 et/ou à la température à laquelle on va chauffer le ruban 2 pour assurer sa rétraction sur le récipient et/ou à un intervalle de températures autour de la température de transition vitreuse Tg du ruban 2 (par exemple un tel intervalle est défini par [Tg - 40 degrés Celsius ; Tg + 80 degrés Celsius] et par exemple défini par [Tg - 20 degrés Celsius ; Tg + 60 degrés Celsius]). Le volet 5 peut ainsi être à la fois thermostable lors de la rétraction du ruban 2 tout en ayant (ou non) un caractère thermorétractable par ailleurs.

On rappelle qu'un produit thermostable ne va subir de déformation lorsqu'il est exposé à une température inférieure à sa température de fusion. En particulier, le produit ne va pas subir de déformation quelle que soit la direction de l'espace considérée (à plus ou moins 5% près) pour une température inférieure à sa température de fusion.

Dans le cas présent, le volet 5 est choisi de sorte à être thermostable à la température de transition vitreuse du ruban 2 ou à être thermostable à un intervalle de températures donné autour de cette température de transition vitreuse. Par exemple, si le volet 5 est exposé à une température supérieure de 10 degrés Celsius à la température de transition vitreuse du ruban 2, la déformation du volet sera inférieure à 5% quelle que soit la direction de l'espace.

Par exemple, pour remplir cette condition de thermo-stabilité précitée, le volet 5 est :
- dans une matière cristalline, et par exemple dans une matière thermoplastique cristalline, et/ou
- dans une matière non étirée selon au moins une direction privilégiée et par exemple dans une matière thermoplastique non étirée selon au moins une direction privilégiée, et/ou
- dans une matière ayant subi au moins un traitement thermique (comme un recuit) et par exemple dans une matière thermoplastique ayant subi au moins un traitement thermique (comme un recuit),

- Etc.

De préférence, la matière du volet 5 est choisie pour que le volet 5 se ramollisse à la température de transition vitreuse du ruban 2 ou à l'intervalle de températures donné autour de cette température de transition vitreuse. A cet effet, ladite matière est par exemple choisie de sorte à présenter une température de fusion et/ou de transition vitreuse supérieure à la température de transition vitreuse du ruban 2. La température de fusion et/ou de transition vitreuse du volet 5 est par exemple supérieure de moins de 100 degrés de la température de transition vitreuse du ruban 2.

Ainsi, la combinaison de ce ramollissement avec la force de rétraction du ruban 2 sur le volet 5 (dû à la rétraction du ruban 2) va permettre à la base 5 de pouvoir se déformer légèrement (tout en restant dans les limites des 5% évoquées ci-dessus pour conserver son caractère de thermo-stabilité). La base 5 peut ainsi épouser quelque peu la forme du récipient R. On comprend toutefois que sans la force de rétraction précitée, la base 5 ne subirait pas de déformation.

Optionnellement, le volet 5 est dans une matière de même nature que le ruban 2 c'est-à-dire que le volet 5 est dans une matière plastique dont le polymère de base est identique à celui de la matière plastique du ruban 2. En revanche, contrairement à celle du ruban 2, la matière plastique du volet 5 est dans un état de transformation dit thermostable à la température de transition vitreuse du ruban 2 et/ou à un intervalle défini autour de ladite température de transition vitreuse. De la sorte, le volet 5 est bien dans une matière différente de celle du ruban 2 (en effet au moins une caractéristique de la matière du volet 5 et du ruban 2 sont différentes).

On peut ainsi avantageusement construire le volet 5 et le ruban 2 à partir d'un même film en matière plastique, le film étant cependant étiré dans un deuxième temps pour pouvoir former le ruban 2 alors que le film permettant de former le volet 5 n'est pas étiré et/ou alors que le film permettant de former le volet 5 subit au moins un traitement thermique additionnel (vis-à-vis du film à partir duquel est formé le ruban 2).

Ceci favorise la synergie entre la base 6 et le ruban 2. Ceci facilite le recyclage de l'enveloppe 1.

Le volet 5 est par exemple à base de, ou en, polyester comme du Polytéréphtalate d'éthylène (plus connu sous l'acronyme PET) ou de l'acide polylactique (plus connu sous l'acronyme PLA) .

Quelle que soit la matière du volet 5, elle peut être formée à partir d'une composition comprenant au moins une portion de matière recyclée. Pour 100 parts de composition, la composition comprend entre 0 et 100 parts en poids de matière recyclée et par exemple entre 0 et 50 parts en poids de matière recyclée et par exemple entre 0 et 30 parts en poids de matière recyclée et par exemple entre 0 et 20 parts en poids de matière recyclée. Ladite matière recyclée peut être pré ou post-consommateur.

Le volet 5 peut être ainsi compostable selon le matériau utilisé.

L'enveloppe 1 ainsi décrite peut dès lors être agencée autour du récipient R afin d'entourer à 360 degrés un tronçon dudit récipient R.

Par exemple, l'enveloppe 1 peut entourer le récipient R de sorte à s'étendre depuis une partie inférieure du récipient R jusqu'à une partie supérieure du récipient R et par exemple jusqu'au bouchon Bo du récipient R. L'enveloppe 1 peut s'étendre de sorte à recouvrir au moins partiellement, une face supérieure du bouchon Bo.

Dans cette position, les axes X et A s'étendent selon la direction axiale H du récipient R (qui est verticale lorsque le récipient R repose sur une base horizontale) et les axes Y et B s'étendent selon une direction circonférentielle du récipient R.

L'enveloppe 1 est alors solidarisée au récipient 3 par thermorétraction.

Dès lors, l'enveloppe 1 protège le récipient 3 d'une ouverture frauduleuse. L'enveloppe 1 est donc ici une enveloppe de sécurité.

De plus, lorsque l'utilisateur souhaite ouvrir le récipient R, il lui suffit de tirer sur la languette 7 (qui dépasse du reste de l'enveloppe 1) pour provoquer une déchirure du reste de l'enveloppe 1 qui restera d'un seul tenant, la languette 7 demeurant fixée au ruban 2 via la base 6 du volet 5. En effet, de manière avantageuse, le ruban 2 se déchire naturellement en amont de l'espacement 16 (selon un sens de traction de la languette 7). Le ruban 2 se déchire ainsi naturellement dans une zone située sous la languette 7 lorsqu'aucune force n'est exercée sur elle. En référence à la figure 10, une gaine 21 peut être réalisée à partir d'une part d'un premier film réalisé dans la matière du ruban 2 et d'autre part d'un deuxième film réalisé dans la matière du volet 5, le deuxième film étant scellé sur le premier film pour fermer la gaine 21. La gaine 21 peut alors être prédécoupée de manière transversale de sorte que chaque tronçon de gaine 21 délimité par deux lignes de prédécoupe 22 successives forme l'enveloppe 1 qui vient d'être décrite.

La gaine 21 peut alors être enroulée en une bobine.

Cette bobine peut ensuite être utilisée en usine de conditionnement pour pouvoir être agencée sur toute une série de récipients.

En référence à la figure 6, un deuxième mode de réalisation va être à présent décrit.

Dans ce deuxième mode de réalisation, la languette 7 est équipée sur sa face externe (opposée à celle faisant face au ruban 2) d'un ou plusieurs éléments de préhension 23 tels que nervure, zone rugueuse, renfort ... Ceci facilite la manipulation de la languette 7 par l'utilisateur.

Mis à part cette caractéristique, tout ce qui a été dit pour le premier mode de réalisation est également applicable au deuxième mode de réalisation.

En référence à la figure 7, un troisième mode de réalisation va être à présent décrit.

Dans ce troisième mode de réalisation, le ruban 2 comporte une zone de fragilisation 24. Ceci va faciliter la déchirure du ruban 2 au niveau de cette zone de fragilisation 24.

La zone de fragilisation 24 est par exemple formée par prédécoupes et/ou des micro-perçages. Les prédécoupes /perforations sont par exemple réalisées à intervalle régulier sur toute la zone de fragilisation 24.

La largeur de la zone de fragilisation 24 (selon le premier axe X) est par exemple comprise entre 0.2 et 2 millimètres et par exemple comprise entre 0.8 et 1.2 millimètres.

De préférence, la zone de fragilisation 24 forme une ligne. Par exemple la zone de fragilisation 24 s'étend parallèlement au deuxième axe Y du ruban.

Par exemple, la zone de fragilisation 24 s'étend sur toute la hauteur (selon le deuxième axe Y) du ruban.

De préférence, ladite zone de fragilisation 24 s'étend dans le ruban 2 sur l'un des panneaux 14, 15. Par exemple, la zone de fragilisation 24 s'étend à niveau de l'un des bords des pans de jonction 19, 20 du ruban 2 en demeurant hors du pan de jonction considéré 19, 20. La zone de fragilisation 24 est par exemple agencée au bord [du pan de jonction (soit 19, 20)] le plus éloigné de l'extrémité longitudinale (respectivement 3a, 3b) associée audit pan (respectivement 19, 20).

La zone de fragilisation 24 se trouve ainsi agencée en amont des pans de jonction entre le ruban 2 et le volet 5 (selon un sens de tirage de la languette 7). La zone de fragilisation 24 se trouve ainsi agencée sous la languette 7 lorsqu'aucun effort n'est exercée sur la languette 7. Mis à part cette zone de fragilisation 24, tout ce qui a été dit pour le premier mode de réalisation et pour le deuxième mode de réalisation est également applicable au troisième mode de réalisation.

En référence à la figure 8, un quatrième mode de réalisation va être à présent décrit.

Dans ce quatrième mode de réalisation, contrairement au premier mode de réalisation, le ruban 2 est plié de sorte à être directement fermé.

Plus précisément l'une des extrémités longitudinales s'étend sous la bordure longitudinale associée à l'autre de ses extrémités longitudinales (alors que dans le premier mode de réalisation les deux extrémités longitudinales du ruban 2 étaient au même niveau).

Cette extrémité longitudinale est alors scellée à la portion du ruban 2 en regard et plus précisément ici à la bordure longitudinale en regard.

Le volet 5 est alors inséré entre les deux panneaux 14, 15 du ruban 2 (une partie de l'une des bordures longitudinales du ruban 2 dépassant en effet du reste du ruban 2, à l'extérieur de celui-ci). La base 5 est alors scellée d'une part, au niveau de sa face interne, sur la face externe du ruban 2 et d'autre part au niveau de sa face externe, sur la face interne du ruban 2. La base 5 se trouve ainsi solidarisée via sa face interne à l'une des bordures longitudinales du ruban 2 et via sa face externe à l'autre des bordures longitudinales du ruban 2.

On comprend que dans le cas du premier mode de réalisation, la base 5 était scellée au ruban 2 en deux zones de sa face interne alors qu'ici la base 5 est scellée au ruban 2 en une zone de sa face externe et en une zone de sa face interne. De préférence, ces deux zones sont alors alignées (selon l'épaisseur de la base 2).

Mis à part au niveau de ces caractéristiques, tout ce qui a été dit pour le premier mode de réalisation et pour le deuxième mode de réalisation et pour le troisième mode de réalisation est également applicable à ce quatrième mode de réalisation.

En référence à la figure 9, un cinquième mode de réalisation va être à présent décrit.

Dans ce cinquième mode de réalisation, contrairement au premier mode de réalisation, le ruban 2 est plié de sorte à présenter une zone de recouvrement au niveau de ses bordures longitudinales.

C'est également le cas dans le quatrième mode de réalisation. Néanmoins, contrairement au quatrième mode de réalisation, les deux bordures longitudinales ne sont pas directement fixées l'un à l'autre.

En effet, le volet 5 est inséré entre les deux panneaux 14, 15 du ruban 2 (une partie de l'une des bordures longitudinales du ruban 2 dépassant en effet du reste du ruban 2, à l'extérieur de celui-ci). La base 5 est alors scellée d'une part, au niveau de sa face interne, sur la face externe du ruban 2 et d'autre part au niveau de sa face externe, sur la face interne du ruban 2. La base 5 se trouve ainsi solidarisée via sa face interne à l'une des bordures longitudinales du ruban 2 et via sa face externe à l'autre des bordures longitudinales du ruban 2.

On comprend que, dans le cas du premier mode de réalisation, la base 5 était scellée au ruban 2 en deux zones de sa face interne alors qu'ici la base 5 est scellée au ruban 2 en une zone de sa face externe et en une zone de sa face interne. De préférence, ces deux zones sont alors alignées (selon l'épaisseur de la base 2).

On comprend que, dans le cas du quatrième mode de réalisation, le ruban 2 était en outre scellé sur lui-même (dans une zone de jonction en aval à celles de la base 5 au ruban 2) alors qu'ici le ruban 2 n'est refermé que par l'intermédiaire de la base 5. Il y a donc deux zones de jonction dans le cinquième mode de réalisation contre trois pour le quatrième mode de réalisation.

Mis à part au niveau de ces caractéristiques, tout ce qui a été dit pour le premier mode de réalisation et pour le deuxième mode de réalisation et pour le troisième mode de réalisation et pour le quatrième mode de réalisation est également applicable à ce quatrième mode de réalisation. L'invention n'est pas limitée aux modes de réalisation décrits, mais englobe au contraire toute variante reprenant, avec des moyens équivalents, les caractéristiques essentielles énoncées plus haut.

Le ruban pourra tout aussi bien être transparent qu'opaque. Le ruban pourra être transparent dans certaines zones et opaque dans d'autres. Le ruban pourra comporter des impressions sur au moins une partie de sa surface et sur une ou ses deux faces. Des informations à destination de l'utilisateur pourront ainsi être inscrites sur le ruban. De même, le volet pourra être opaque ou être transparent. Le volet pourra être transparent dans certaines zones et opaque dans d'autres. Le volet pourra comporter des impressions sur au moins une partie de sa surface et sur une ou ses deux faces. Des informations à destination de l'utilisateur pourront ainsi être inscrites sur le volet. Le volet, et en particulier la languette, pourra embarquer un ou plusieurs composants électroniques. La languette pourra ainsi comporter un ou plusieurs composants électroniques directement imprimés sur la languette comme une antenne et par exemple une antenne RFID.

On pourra également s'aider d'une impression présente sur le ruban et/ou le bandeau pour aligner le bandeau sur le ruban lors de la formation de l'enveloppe.

On pourra aussi prévoir des pans de jonction d'une hauteur inférieure à celle du ruban et/ou du volet.

La zone de fragilisation pourra être différente de ce qui a été décrit et par exemple ne s'étendre que sur une partie seulement de la hauteur du ruban.

Le manchon pourra être équipé sur sa face interne (c'est-à-dire la face destinée à venir au contact du récipient à recouvrir) d'une bande de sécurité. La bande de sécurité pourra s'étendre ici sensiblement sur toute la circonférence du manchon. Ladite bande de sécurité pourra être conformée de sorte à venir en appui sous la bague d'un récipient.

Les matières indiquées pour le ruban et pour le volet pourront être différentes. Par exemple le ruban et/ou le volet pourront être dans une matière au moins en partie biosourcée. Par exemple la matière pourra être formée au moins en partie par un plastique biosourcé comme du PLA, un dérivé du PLA ou tout autre plastique biosourcé. On rappelle pour la présente demande qu'un produit « biosourcé » est fabriqué avec de la matière issue du vivant et plus précisément à partir de végétaux (bois, chanvre, betterave, maïs, ...) ou de matière venant des animaux (laine, déchets organiques, ...).

Bien qu'ici le volet soit dans un matériau de même nature que le ruban, le volet pourra être dans un matériau de nature différente. Par exemple, le volet pourra être formé à part d'un autre polymère que celui utilisé pour la matière du ruban ; ou pourra être dans une matière amorphe ; ou pourra être dans une matière non plastique comme par exemple du papier ou du carton ; etc.

De préférence, on choisira la matière du volet de sorte qu'il puisse être compostable.

De préférence, on choisira la matière du ruban de sorte qu'il puisse être compostable.

Bien qu'ici l'enveloppe n'entoure qu'un seul récipient à la fois, l'enveloppe pourra être conformée pour entourer deux récipients ou plus à la fois.

Bien qu'ici l'enveloppe prenne la forme d'un cylindre ouvert à ses deux extrémités, l'enveloppe pourra prendre une autre forme et par exemple une forme tronconique. L'enveloppe pourra ainsi être conformée en un capuchon, en un bouchon, en une capsule ... L'enveloppe pourra comporter au moins une encoche sur sa partie supérieure (par exemple pour faciliter le dépôt sur le haut du récipient et par exemple sur son bouchon).

Le récipient sur lequel l'enveloppe sera apposée pourra être de tout type : verre, plastique, etc.

Bien qu'ici le ruban soit monocouche, le ruban pourra être multicouche, au moins une de ses couches étant dans un matériau plastique telle que décrit pour la matière du cas du monocouche.

De la même façon, bien qu'ici le volet soit monocouche, le volet pourra être multicouche au moins au niveau de sa base et/ou de sa languette. Dans ce cas, au moins une de ses couches pourra être dans un matériau tel que décrit pour la matière pour le cas du monocouche. On pourra par exemple avoir un volet dont une couche centrale est dans un matériau plastique ou non plastique (carton, papier, ...), couche centrale recouverte sur ses deux faces principales par deux faces dans un matériau différent et par exemple dans un matériau plastique.

## Revendications

1. Enveloppe destinée à entourer au moins un tronçon d'au moins un récipient, l'enveloppe comprenant au moins un ruban (2) principal en matière thermorétractable ayant au moins une direction de rétraction privilégiée, l'enveloppe étant **caractérisé en ce qu'**elle comporte au moins un volet (5) complémentaire comprenant :
- Une base (6) rapportée sur le ruban principal de sorte à être solidarisée au ruban principal au moins au niveau de chacune des bordures longitudinales du ruban principal, le ruban principal et le volet formant ainsi conjointement un manchon fermé,
- Une languette (7) de préhension prolongeant la base sans être elle-même solidarisée au ruban principal, au moins ladite languette étant dans une matière différente de celle du ruban principal.

2. Enveloppe selon la revendication 1, dans laquelle le volet (5) dans son ensemble est dans une matière différente de celle du ruban (2) principal.

3. Enveloppe selon l'une des revendications précédentes, dans laquelle au moins la languette (7) est dans une matière plastique dont le polymère de base est identique à celui de la matière plastique du ruban (2).

4. Enveloppe selon l'une des revendications précédentes, dans laquelle le ruban (2) et/ou au moins la languette (7) est en ou à base d'une matière au moins en partie biosourcée.

5. Enveloppe selon l'une des revendications précédentes, dans laquelle le ruban (2) et/ou au moins la languette (7) est dans une matière au moins en partie recyclée.

6. Enveloppe selon l'une des revendications précédentes, dans laquelle le ruban (2) et/ou au moins la languette (7) est dans une matière compostable.

7. Enveloppe selon l'une des revendications précédentes, dans laquelle les deux bordures longitudinales du ruban (2) ne présentent pas de zone de recouvrement.

8. Enveloppe selon l'une des revendications précédentes, dans laquelle le ruban (2) comporte au moins une zone de fragilisation (24).

9. Enveloppe selon l'une des revendications précédentes, dans laquelle le volet (5) et/ou le ruban (2) comporte au moins une impression.

10. Enveloppe selon l'une des revendications précédentes, dans laquelle le volet (5) porte au moins un élément électronique.

11. Récipient entouré d'une enveloppe selon l'une des revendications précédentes.
